# EUROPÄISCHE PATENTSCHRIFT

(11) **EP 0 149 164 B1**
(45) Veröffentlichungstag und Bekanntmachung des Hinweises auf die Patenterteilung: **19.11.1987**
(21) Anmeldenummer: 84115539.3
(22) Anmeldetag: 15.12.1984
(51) Int. Cl.: B22D 11/06

(54) **Aus mehreren Längsabschnitten bestehende Giessdüse zum Zuführen von Metallschmelze in eine Stranggiesskokille und Verfahren zur Herstellung des Mundstücks einer derartigen Giessdüse**
Pouring nozzle consisting of several longitudinal sections for supplying liquid metal into the mould for continuous casting and process of making such a nozzle
Busette de coulée consistant en plusieurs sections longitudinales pour conduire un métal liquide dans une lingotière de coulée continue et procédé de fabrication d'un bec d'une telle busette de coulée

(30) Priorität: 13.01.1984 DE 3401024
(43) Veröffentlichungstag der Anmeldung: 24.07.1985
(73) Patentinhaber: Fried. Krupp Gesellschaft mit beschränkter Haftung, 45143 Essen (DE)
(72) Erfinder: Artz, Gerd, D-4030 Ratingen 8 (DE); Figge, Dieter, D-4300 Essen 1 (DE); Hoster, Thomas, Dr., D-4300 Essen 1 (DE)

## Beschreibung

Die Erfindung betrifft eine aus mehreren Längsabschnitten bestehende Giessdüse zum Zuführen von Metallschmelze, insbesondere Stahlschmelze, in eine Stranggiesskokille mit einen rechteckförmigen Kokillenraum begrenzenden und dort ausschliesslich in Giessrichtung bewegten Kokillenwänden, deren im Querschnitt angepasstes Mundstück, auf einem Teil seiner Längserstreckung in den Kokillenraum hineinragend, einen hohlen Tragkörper aus amorpher Kieselsäure und, an diesem abgestützt, einen hohlen Mündungskörper aus Bornitrid aufweist, wobei letzterer im Endbereich des Mundstücks bis zu dessen Austrittsöffnung einen Teil der Wandung der Mundstückbohrung und die dort befindliche Stirnfläche bildet, und ein Verfahren zur Herstellung des Mundstücks einer derartigen Giessdüse.

Die Kokillenwände einer Stranggiesskokille der eingangs genannten Gattung bestehen - abgesehen von den bekannten Ausführungsformen, die mit Giessrädern ausgestattet sind - aus sich paarweise gegenüberliegenden endlosen Giessbändern und aus sich seitlich an diese anschliessenden gegliederten Seitendämmen, die miteinander den Kokillenraum bilden; in diesen ragt die ein Zuführrohr bildende Giessdüse unter Bildung einer Dichtstelle, beispielsweise in Form eines engen Dichtspalts, teilweise hinein (DE-OS 3029223). Eine betriebssichere Befestigung und genaue Anordnung der Giessdüse wird angesichts der hohen Betriebstemperaturen beim Vergiessen höher schmelzender Metalle dadurch erschwert, dass die Platzverhältnisse im Bereich der umlaufenden Kokillenwände beengt sind und dass angesichts der freitragenden Ausführung der Giessdüse die von dem Mundstück und ggf. weiteren Längsabschnitten ausgehenden Gewichtskräfte mittels einer geeigneten Verbindung aufgenommen werden müssen. Die Herstellung einer Verbindung zwischen den Bestandteilen der Giessdüse unter Verwendung von Mörtel oder Klebstoffen führt insbesondere dann nicht zu den gewünschten Ergebnissen, wenn der zu befestigende Bestandteil aus Bornitrid besteht.

Mit der nicht vorveröffentlichten EP-A 0133485 ist bereits vorgeschlagen worden, das Mundstück einer Giessdüse mit einem Vorderabschnitt aus Bornitrid und einem Schaft aus amorpher Kieselsäure über einen Metallkasten und an diesem angreifende metallische Zugelemente an dem in Giessrichtung vorausgehenden Giessdüsen-Längsabschnitt zu befestigen. Da die Metallteile eine erheblich grössere Wärmedehnung erfahren als die miteinander zu verbindenden Keramikabschnitte des Mundstücks, müssen den Zugelementen selbsttätig arbeitende Nachspanneinrichtungen zugeordnet werden. Ein Abreissen des Vorderabschnitts der Giessdüse führt dazu, dass auch der gemeinsam mit diesem gehaltene Schaft seinen Halt verliert. Nach dem Lösen des Mundstücks kann Metallschmelze entgegen der Giessrichtung aus der Stranggiesskokille austreten und in der Nähe befindliche Anlagenteile beschädigen.

Die Giessdüse muss mit Rücksicht auf im Betrieb auftretende Stoss- und Reibbelastungen insbesondere im Bereich der Seitendämme eine hohe Festigkeit, im Hinblick auf die Abdichtung (d.h. im Hinblick auf den einzustellenden engen Dichtspalt) eine mit geringer Toleranz gefertigte Aussenform und mit Rücksicht auf einen guten Wärmefluss sowie zur Verhinderung unerwünschter Anerstarrungen aus geeigneten Werkstoffen gefertigt sein. Daher sollte das Mundstück zumindest in der Nähe seiner Austrittsöffnung - zur Vermeidung der erwähnten Anerstarrungen und zur Erleichterung der Abdichtung - aus einem Keramikwerkstoff mit geringer Netzfähigkeit bezüglich der zu vergiessenden Metallschmelze, nämlich Bornitrid, bestehen.

Der Erfindung liegt die Aufgabe zugrunde, eine Giessdüse der eingangs genannten Gattung in der Weise auszugestalten, dass sie im Bereich ihres Mundstücks, insbesondere im Endbereich des Mundstücks, unter Einhaltung der erforderlichen Betriebssicherheit und ohne aufwendige Zugelemente sowie ggf. Nachspanneinrichtungen unter Ausnutzung der vorteilhaften Eigenschaften von Bornitrid hergestellt werden kann. Weiterhin soll ein bevorzugtes Verfahren angegeben werden, mit dem sich das Mundstück einer Giessdüse der angesprochenen Gattung herstellen lässt.

Die gestellte Aufgabe wird durch eine Giessdüse gelöst, welche die Merkmale des Anspruchs 1 aufweist. Der Grundgedanke der Erfindung besteht darin, das Mundstück durch Angiessen des Tragkörpers aus amorpher Kieselsäure an den Mündungskörper aus Bornitrid in der Weise herzustellen, dass zwischen beiden eine in begrenztem Umfang bewegliche, jedoch über Formschluss unlösbare Verbindung besteht. Der die Beweglichkeit verursachende, fertigungsbedingte spaltförmige Zwischenraum ist zur gegenseitigen Lagesicherung der beiden Keramikkörper mit einer Dichtmasse ausgefüllt, die bei höheren Temperaturen plastische Eigenschaften aufweist. Die nach dem Angiessen des Tragkörpers vorliegende Einheit muss also so beschaffen sein, dass zwischen den beiden zu verbindenden Keramikkörpern eine nach allen Seiten wirksame Verhakung eintritt; darüber hinaus muss sichergestellt sein, dass unterschiedliche Abmessungsänderungen der beiden Keramikkörper, insbesondere beim Trocknen des angegossenen Tragkörpers und während der Zuführung von Metallschmelze in die Stranggiesskokille, nicht zu einer Beschädigung oder Zerstörung führen.

Als Dichtmasse, die sich nach dem Einfüllen in den Zwischenraum bei niedrigen Temperaturen verfestigt und im Temperaturbereich zwischen etwa 1100 bis 1 500°C einen teigigen Zustand aufweist, kommt insbesondere eine solche in Frage, deren wesentliche Bestandteile - der Grösse der Anteile nach geordnet - Si0₂, A1₂0₃, B₂0₃, CaO, Na₂0 und K₂0 sind. Vorzugsweise weist die plastische Dichtmasse die folgende Zusammensetzung auf: Si0₂ -60%; AI₂0₃ - 14%; B₂0₃ - 10%; Ca0 - 7%; Na₂0 - 5% und K₂0 - 4%.

Nach der Lehre der Erfindung kann im Giessverfahren ein Giessdüsen-Mundstück hergestellt werden, welches eine Verbundkonstruktion aus amorpher Kieselsäure und Bornitrid darstellt. Der als Tragelement dienende Tragkörper lässt eine einwandfreie Vermörtelung des Mundstücks mit dem in Giessrichtung vorausgehenden Längsabschnitt der Giessdüse zu. Die Aussenwand des Mundstücks wird zur Einhaltung der geforderten engen Abmessungs- und Winkel-Toleranzen geschliffen. Aus Gründen der Kostenersparnis ist der an dem angegossenen Tragkörper befestigte Mündungskörper so kurz wie möglich bemessen.

Das Mundstück kann einen innen- oder aussenliegenden Mündungskörper aufweisen: Dieser ist entweder in dem ihn teilweise umschliessenden Tragkörper gehalten oder bildet auf dem in Giessrichtung hinteren Teil der Längserstreckung eine Umhüllung des Tragkörpers. Unabhängig von den beiden Ausführungsmöglichkeiten ist der im Überlappungsbereich aussenliegende Keramikkörper mit Einfüllöffnungen für die Dichtmasse ausgestattet (Anspruch 2).

Die unlösbare formschlüssige Verbindung zwischen den beiden Keramikkörpern kann dadurch verwirklicht sein, dass diese über zumindest zwei in axialer Richtung wirksame Absatzflächen ineinandergreifen (Anspruch 3). Bei einer bevorzugten Ausführungsform des Erfindungsgegenstandes greifen die beiden Keramikkörper über eine im Querschnitt halbkreisförmige Verdickung unlösbar ineinander (Anspruch 4); diese bildet vorzugsweise den in Giessrichtung hinteren Endbereich des innenliegenden Tragkörpers.

Der Erfindungsgegenstand kann dadurch weiter ausgestaltet sein, dass der in dem Tragkörper gehaltene Mündungskörper, als Verlängerung axial über diesen hinausragend, auch einen Teil der Aussenfläche des Mundstücks bildet (Anspruch 5). Das Giessdüsen-Mundstück kann jedoch auch einen Mündungskörper aufweisen, welcher den Tragkörper auf dem in Giessrichtung hinteren Teil seiner Längserstreckung umschliesst und, über diesen in axialer Richtung hinausragend, einen Teil der Aussenfläche des Mundstücks bildet (Anspruch 6).

Das erfindungsgemässe Verfahren zur Herstellung des Mundstücks einer Giessdüse in Verbundbauweise unter Verwendung von Bornitrid und amorpher Kieselsäure besteht darin, dass der Tragkörper in der Weise an den vorgefertigten Mündungskörper angegossen wird, dass nach dem sich an den Giessvorgang anschliessenden Trocknungs- und Brennvorgang mit Bildung eines spaltförmigen Zwischenraums zwischen den beiden Keramikkörpern eine unlösbare formschlüssige Verbindung vorliegt; der Zwischenraum wird mit einer bei höheren Temperaturen plastischen Dichtmasse ausgefüllt (Anspruch 7).

Die erforderliche Endbearbeitung des Giessdüsen-Mundstücks unter Einhaltung der erforderlichen engen Abmessungs- und Winkel-Toleranzen wird erst abschliessend durchgeführt.

Das soeben erwähnte Verfahren lässt sich in besonders einfacher Weise dann durchführen, wenn der Tragkörper - zumindest auf einem Teil der Längserstreckung des Mündungskörpers - in diesen eingegossen wird. Während des sich an den Giessvorgang anschliessenden Trocknungsvorgangs erfährt der Tragkörper eine Abmessungsänderung durch Schrumpfung, welche - ohne dass eine Beschädigung des vorgefertigten Mündungskörpers zu befürchten wäre - zur Bildung des Zwischenraums zwischen den beiden aneinandergehaltenen Keramikkörpern führt. Die zu einem späteren Zeitpunkt in den Zwischenraum eingefüllte Dichtmasse stellt sicher, dass die unterschiedliche Dehnung der beiden Keramikkörper während des Giessvorgangs ohne Beschädigung vom Mundstück aufgenommen werden kann.

Fall ein Mundstück mit aussenliegendem Mündungskörper hergestellt werden soll, wird der Mündungskörper vor dem Angiessen des Tragkörpers in dem diesem zugewandten Bereich mit einer nachgiebigen Umhüllung, insbesondere aus Kunststoff, überzogen. Diese ist zweckmässig so beschaffen, dass sie während des Brennvorgangs durch Vergasen beseitigt wird (Anspruch 8).

Bei Herstellung eines Mundstücks mit innenliegendem Mündungskörper ist das erfindungsgemässe Verfahren vorteilhaft so ausgestaltet, dass der Mündungskörper an der Stirnfläche, welche dem anzugiessenden Tragkörper zugewandt ist, mit einer nachgiebigen Zwischenschicht belegt wird. Durch diese wird beim Angiessen ein Spalt geschaffen, der den für den Schrumpfungsvorgang des Tragkörpers unter Umständen benötigten Bewegungsspielraum sicherstellt. Der mit der Verwendung der Zwischenschicht verbundene Vorteil besteht auch darin, dass diese bereits vor dem Brennvorgang von aussen abgezogen werden kann und demzufolge nicht in der Weise auflösbar sein muss wie die nachgiebige Umhüllung (Anspruch 9).

Die Erfindung wird nachfolgend anhand mehrerer in der Zeichnung dargestellter Ausführungsbeispiele im einzelnen erläutert.

Es zeigen:
Fig. 1 schematisiert einen Vertikalschnitt durch die Breitseiten eines Giessdüsen-Mundstücks, dessen Tragkörper lediglich mit dem in Giessrichtung hinteren Teil seiner Längserstreckung an einen innenliegenden Mündungskörper angegossen ist, wobei sich die Mundstückbohrung im Bereich des Mündungskörpers mit einer gekrümmten Bohrungswand in Giessrichtung erweitert,
Fig. 2 unter Fortfall der Stranggiesskokille einen Horizontalschnitt durch die Schmalseiten des in Fig. 1 dargestellten Giessdüsen-Mundstücks, wobei die sich in Giessrichtung erweiternde Mundstückbohrung - abgesehen allenfalls von ihrem links liegenden Anschlussbereich - über die gesamte Länge des Mundstücks gekrümmt ist,
Fig. 3, 4 einen vertikalen bzw. horizontalen Teilschnitt durch die Breitseiten bzw. Schmalseiten eines Giessdüsen-Mundstücks mit aussenliegendem Mündungskörper, wobei dieser und der als Tragelement dienende Tragkörper über eine im Querschnitt halbkreisförmige Verdickung unlösbar ineinandergreifen,
Fig. 5 einen horizontalen Teilschnitt durch die Schmalseiten eines Giessdüsen-Mundstücks mit aussenliegendem Mündungskörper, wobei die unlösbare formschlüssige Verbindung zwischen diesem und dem Tragkörper durch bezüglich der Mundstück-Längsachse schräg verlaufende Absatzflächen gebildet ist,
Fig. 6 schematisiert einen Vertikalschnitt durch eine Giessform zur Herstellung eines Giessdüsen-Mundstücks mit innenliegendem Mündungskörper unter Verwendung einer nachgiebigen, auflösbaren Umhüllung,
Fig. 7 schematisiert einen Vertikalschnitt durch eine Giessform mit einteiligem Gipskern zur Herstellung eines Giessdüsen-Mundstücks mit aussenliegendem Mündungskörper,
Fig. 8 schematisiert einen Vertikalschnitt durch eine Giessform mit mehrteiligem Gipskern zur Herstellung eines Giessdüsen-Mundstücks mit aussenliegendem Mündungskörper und
Fig. 9 in einem horizontalen Teilschnitt die gegenseitige Lage und Ausbildung von aussenliegendem Mündungskörper und Tragkörper unmittelbar nach Beendigung des Giessvorgangs, d.h. vor dem sich anschliessenden-Trocknungsvorgang.

Mittels des erfindungsgemässen Giessdüsen-Mundstücks 1, das sich an einen nicht dargestellten weiteren Längsabschnitt der Giessdüse anschliesst, wird in Richtung des Pfeiles 2 unter Vermeidung von Luftzutritt Stahlschmelze in den im Querschnitt rechteckförmigen Kokillenraum 3 einer Stranggiesskokille mit dort ausschliesslich in Giessrichtung bewegten Kokillenwänden zugeführt. Diese bestehen in dem dargestellten Ausführungsbeispiel aus zwei sich paarweise gegenüberliegenden endlosen Giessbändern 4, die sich entsprechend der Giessrichtung in Richtung der Pfeile 4' bewegen, und sich seitlich an diese anschliessenden endlosen Seitendämmen, die aus beweglich miteinander verbundenen Einzelblöcken 5 aus einer Kupferlegierung aufgebaut sind. Die Längsachse l' des Mundstücks 1 fällt mit der Längsachse 3' des Kokillenraums zusammen, in dem sich durch allmähliches Erstarren der in Richtung des Pfeiles 2 bewegte Giessstrang bildet.

Die Kokillenwände (Teile 4 und 5) und der mit diesen zusammenwirkende Endbereich des Mundstücks 1 vor der Austrittsöffnung 1" sind einander so zugeordnet und ausgebildet, dass zwischen ihnen während des Giessvorgangs ein enger Dichtspalt 6 besteht, der den Austritt von Metallschmelze entgegen der Giessrichtung verhindert und der im Normalfall nur wenige zehntel Millimeter beträgt. Das Mundstück 1 ist demzufolge im Querschnitt ebenfalls rechteckförmig ausgebildet, wobei seine (in Fig. 1 oben undunten liegenden) Breitseiten den aus einem Stahlband bestehenden Giessbändern 4 und seine (aus Fig. 2 ersichtlichen) Schmalseiten den Einzelblöcken 5 gegenüberliegen.

Der auf der linken Seite des Mundstücks 1 liegende Anschlussbereich 1"', ist so ausgebildet, dass dieses unter Verwendung von Dichtmörtel mit einem in Giessrichtung vorausgehenden Längsabschnitt der Giessdüse verbunden werden kann; zu diesem Zweck ist die Mundstückbohrung 7 links mit einer geeigneten Erweiterung 7' ausgestattet.

Das Mundstück 1 weist als wesentlichen Bestandteil einen hohlen Tragkörper 8 auf, der aus amorpher Kieselsäure (Si0₂) hergestellt ist. Dieser nimmt lediglich im Endbereich des Mundstücks einen innenliegenden Mündungskörper 9 aus Bornitrid auf, welcher einen Teil der Mundstückbohrung und die Stirnfläche an der Austrittsöffnung 1 " bildet. Der Mündungskörper steht im übrigen über einen innenliegenden Absatz 9' und einen aussenliegenden Absatz 9" (welcher die bereits erwähnte Stirnfläche an der Austrittsöffnung 1" mitumfasst) mit Bewegungsspielsraum, jedoch unlösbar mit dem Tragkörper 8 in Verbindung; er ragt mit seinem aussenliegenden Absatz 9" axial über die Abschlusskante 8' des Tragkörpers hinaus. Die zugehörige Absatzfläche 9"' bildet in Verlängerung der Tragkörper-Aussenwand 8" gerade den Teil der Mundstück-Aussenwand, in dem die Abdichtung zwischen dem Mundstück und den sich bewegenden Kokillenwänden (Teile 4 und 5) herbeigeführt wird.

Zwischen den beiden unlösbare aneinander befestigten Keramikkörpern 8 und 9 befindet sich ein spaltförmiger Zwischenraum 10, der im Fertigzustand des Mundstücks 1 mit einer für die Betriebsverhältnisse geeigneten Dichtmasse 11 ausgefüllt ist. Diese sollte so beschaffen sein, dass sie nach dem Einbringen in dünnflüssigem Zustand und sich anschliessender Verfestigung bei niedrigen Temperaturen eine feste Verbindung zwischen den Keramikkörpern 8 und 9 herstellt und erst bei höheren Temperaturen in einen teigigen Zustand übergeht, der auch bei Temperaturen oberhalb von 1100°C beibehalten wird. Die Dichtmasse weist etwa folgende Zusammensetzung auf; 60% Si0₂, 14% AI₂O₃, 10% B₂0₃, 7% CaO, 5% Na₂0 und 4% K₂0.

Die Dichtmasse ist bei der in Rede stehenden Ausführungsform (Fig. 1 und 2) mit innenliegendem Mündungskörper 9 aus fertigungstechnischen Gründen erforderlich: Der an den Mündungskörper angegossene Tragkörper erfährt während des sich an den Giessvorgang anschliessenden Trocknungsvorgangs eine nicht unbeachtliche Schrumpfung; diese würde mit einiger Wahrscheinlichkeit zumindest zu einer Beschädigung der beiden sich gegenseitig überlappenden Keramikkörper 8 und 9 führen, sofern man nicht von vornherein den Schrumpfungsvorgang berücksichtigt. Bereits bei der Herstellung des Tragkörpers durch Angiessen an den vorgefertigten Mündungskörper muss also dafür Sorge getragen werden, dass zwischen den beiden Keramikkörpern ein die Schrumpfung des Tragkörpers ermöglichender Zwischenraum 10 besteht, der später mit der bereits erwähnten Dichtmasse 11 ausgefüllt wird. Diese wird durch Einfüllöffnungen 12 eingespritzt (vgl. Fig. 2), die zweckmässig an den Schmalseiten des Mundstücks 1 angeordnet sind sowie in grösserem Abstand vor der Austrittsöffnung 1 " und vor der Absatzfläche 9"' liegen.

Die Mundstückbohrung 7 ist so ausgebildet, dass ihre Wand 7" - jeweils in Giessrichtung (Pfeil 2) gesehen - an den Breit- und Schmalseiten des Mundstücks einen unterschiedlichen Verlauf aufweist. An den Breitseiten (vgl. Fig. 1) ist die Wand 7" lediglich im Bereich des innenliegenden Mündungskörpers 9 in der Weise gekrümmt, dass sich in Giessrichtung eine Erweiterung der Mundstückbohrung 7 ergibt. An den Schmalseiten (vgl. Fig. 2) ist die Wand 7" - abgesehen allenfalls vom Anschlussbereich 1 "' auf der linken Seite des Mundstücks - über die gesamte Länge gekrümmt ausgebildet mit der Folge, dass sich die Mundstückbohrung 7 auch ausserhalb des Mündungskörpers 9 in Giessrichtung erweitert.

Der Vorteil der Ausführungsform gemäss Fig. 1 und 2 besteht insbesondere darin, dass durch Angiessen des widerstandsfähigen Tragkörpers aus Kieselsäure an den teuren Mündungskörper aus Bornitrid eine einfache und betriebssichere Anordnung hergestellt werden kann, in welcher zusätzliche und ggf. störanfällige Befestigungselemente entfallen. Der Mündungskörper kann sich dabei nicht von dem ihn umschliessenden Tragkörper lösen.

Die Aussenwand des Mundstücks besteht in dem Bereich, in dem der enge Dichtspalt zwischen den relativ zueinander bewegten Teilen 1 und 4, 5 eingestellt ist, aus dem Keramikwerkstoff des Mündungskörpers 9, d.h. aus einem Keramikwerkstoff mit einer bezüglich der Stahlschmelze geringen Netzfähigkeit. Dies hat zur Folge, dass mit einer verhältnismässig grossen Spaltweite (beispielsweise in der Grössenordnung um 0,5 mm) gearbeitet werden kann, ohne die Betriebssicherheit der Einheit aus Mundstück und Stranggiesskokille in Frage zu stellen.

Die Verwendung eines innenliegenden Mündungskörpers hat ausserdem zur Folge, dass die zur Anwendung kommende Menge Bornitrid gering gehalten werden kann.

Die Ausführungsform des Giessdüsen-Mundstücks 1 gemäss Fig. 3 bis 5 weist einen aussenliegenden Mündungskörper 9 auf, der den Tragkörper 8 auf dem in Giessrichtung (Pfeil 2) hinteren Teil seiner Längserstreckung umschliesst und, über diesen in axialer Richtung hinausragend, mit seiner Aussenfläche 9"" in Verlängerung der Aussenwand 8" einen grösseren Teil der Aussenfläche des Mundstücks bildet.

Die eine Trennung der beiden Keramikkörper 8 und 9 verhindernde formschlüssige Verbindung besteht aus einer im Querschnitt halbkreisförmigen Verdickung 8"' des Tragkörpers, welche gleichzeitig dessen in Giessrichtung hintere Abschlusskante bildet.

Bei der Ausführungsform gemäss Fig. 5 mit aussenliegendem Mündungskörper 9 wird die unlösbare formschlüssige Verbindung zwischen den Keramikkörpern 8 und 9 durch den innenliegenden Absatz 9' gebildet, der bezüglich der Mundstück-Längsachse 1' geneigte Absatzflächen 9a und 9b aufweist. Die Aussenkontur des Tragkörpers 8 ist entsprechend ausgebildet.

Der mit der Dichtmasse 11 ausgefüllte spaltförmige Zwischenraum 10 ist im Falle der Ausführungsformen gemäss Fig. 3 bis 5 dadurch bedingt, dass der an den Mündungskörper 9 angegossene Tragkörper 8 während des Trocknungsvorgangs die bereits erwähnte Schrumpfung erfährt.

Das erfindungsgemässe Verfahren zur Herstellung eines Mundstücks in Verbundbauweise mit innenliegendem Mündungskörper wird nachfolgend unter Bezugnahme auf die in Fig. 6 dargestellte Giessform erläutert.

Der im Rohzustand vorliegende Mündungskörper 9 wird in eine nach oben hin offene Stahl-Stützform 13 eingesetzt, in die weiterhin eine aus Gips bestehende Aussenform 14 und ein einteiliger Gipskern 15 eingebracht werden. Die Teile 13 und 15 greifen in die Rohbohrung des Mündungskörpers 9 ein und verhindern den Zutritt der als Schlicker vorliegenden Kieselsäure in diesen Bereich.

Die Stahl-Stützform 13 wird mittels eines Deckels 16 mit einer Einfüllöffnung 16' verschlossen, der sich gleichzeitig auf den Teilen 14 und 15 abstützt und deren gegenseitige Lage innerhalb der Stahl-Stützform 13 sichert.

Durch den Zwischenraum, der von den Teilen 16, 14, 9 und 15 begrenzt wird, ist die Rohform des an den Mündungskörper 9 anzugiessenden Tragkörpers 8 festgelegt.

Mittels der aus Gips bestehenden Teile 14 bis 16 wird dem eingefüllten Schlicker Feuchtigkeit entzogen, bevor die Giessform zur Fortsetzung des Trocknungsvorgangs geöffnet wird.

Nach dem Trocknungsvorgang und dem Herauslösen des nunmehr im Rohzustand vorliegenden Mundstücks mit den Teilen 8 und 9 muss dieses bei etwa 1100°C gebrannt werden. Dieser Abschnitt des Herstellvorgangs ist insofern kritisch, als sich das Bornitrid des Mündungskörpers 9 stärker dehnt als die Kieselsäure des Tragkörpers 8 und demzufolge unter Umständen beschädigt wird. Um dies zu verhindern, wird der Mündungskörper 9 vor dem Einfüllen des Schlickers in die Giessform in dem Bereich, der später dem Tragkörper 8 gegenüberliegt, mit einer nachgiebigen Umhüllung 17 überzogen, die beim Brennen vergast und damit den Raum schafft, der die Schrumpfung des Tragkörpers 8 beim Trocknen zulässt und um den sich der Mündungskörper 9 beim Brennen bezüglich des ihn umschliessenden Tragkörpers ausdehnt.

Die nachgiebige Umhüllung, die insbesondere aus einem auflösbaren Kunststoff bestehen kann, muss also hinsichtlich ihrer Stärke so bemessen sein, dass sie die beim Trocknungs- und Brennvorgang auftretenden unterschiedlichen Abmessungsänderungen der Keramikkörper 8 und 9 auffangen kann. Der nach dem Brennvorgang vorliegende spaltförmige Zwischenraum (vgl. dazu die Ausführungsformen gemäss Fig. 1 und 2) wird in der bereits beschriebenen Weise ausgefüllt.

Die erforderliche Endbearbeitung des Giessdüsen-Mundstücks unter Einhaltung der erforderlichen engen Abmessungs- und Winkel-Toleranzen wird erst nach Beendigung des Brennvorgangs durchgeführt.

Das zu Herstellung eines Mundstücks mit innenliegendem Mündungskörper geeignete Verfahren besteht also aus den folgenden wesentlichen Schritten:
Der aus Bornitrid bestehende Mündungskörper wird aussen mit der nachgiebigen Umhüllung aus Kunststoff versehen, die eine Wandstärke in der Grössenordnung von 3 mm aufweist. Nach dem Einlegen des Mündungskörpers in die Giessform und deren Vervollständigung durch Einbringen der zugehörigen Gipsbestandteile wird Si0₂-Schlicker eingefüllt. Während des bei etwa 70°C vor sich gehenden Trocknungsvorgangs schrumpft der angegossene Tragkörper und drückt die Umhüllung des Mündungskörpers auf eine Wandstärke von etwa 1, mm zusammen.

Nach dem Herauslösen des Mundstücks aus Tragkörper und Mündungskörper aus der Giessform wird die erwähnte Einheit bei etwa 1100°C einem Brennvorgang unterzogen, der die Vergasung der Umhüllung und die Bildung des Zwischenraums zwischen den beiden miteinander verbundenen Keramikkörpern zur Folge hat: Der innenliegende Mündungskörper kann sich also bezüglich des ihn in Längsrichtung teilweise umschliessenden Tragkörpers in geringem Umfang bewegen. Das gasförmige Reaktionsprodukt der Umhüllung entweicht über Bohrungen, die an zumindest einem der beiden Keramikkörper angeordnet sind.

Nach Abkühlung des Mundstücks wird der Zwischenraum zwischen den beiden Keramikkörpern mit einer glasurartigen Dichtmasse gefüllt, die bei niedrigen Temperaturen fest ist, d.h. die beide Keramikkörper unbeweglich miteinander verbindet. Bei Temperaturen oberhalb etwa 1400°C nimmt die Dichtmasse einen teigig-plastischen Zustand an und bildet eine nachgiebige Dichtung zwischen den beiden Keramikkörpern.

Als Umhüllung; die erforderlichenfalls mit dem Mündungskörper vEnklebt wird, kommt insbesondere Styrolpolymerisat oder Styrolcopolimerisat in Frage.

Die in den Fig. 7 und 8 dargestellten Giessformen sollen die Herstellung einesGiessdüsen-Mundstücks mit aussenliegendem Mündungskörper 9 ermöglichen.

Die Giessform gemäss Fig. 7 weist dabei einen einteiligen Gipskern 15 auf, dessen Aussenkontur bereits annähernd dem Verlauf der späteren Mundstückbohrung 7 (vgl. dazu Fig. 3 und 4) entspricht.

Da der bezüglich des vorgefertigten Mündungskörpers 9 innenliegende Tragkörper 8 beim Trocknungsvorgang, bei dem ihm auch unter Einwirkung der umgebenden Gipsteile 14 bis 16 Wasser entzogen wird, die bereits erwähnte Schrumpfung erfährt, ist die Verwendung einer nachgiebigen Umhüllung (wie in Fig. 6 dargestellt) im wesentlichen nicht erforderlich. Allenfalls im Bereich der in Giessrichtung vornliegenden Stirnseite 9c des Mündungskörpers kann eine nachgiebige Zwischenschicht 18 vorgesehen sein, um die Gefahr einer Beschädigung der über die Verdickung 8"' miteinander verhakten Keramikkörper 8 und 9 herabzusetzen.

Die Zwischenschicht 18 kann nach dem Abziehen der Keramikkörper 8 und 9 vom Gipskern 15, in jedem Falle jedoch vor dem Brennvorgang, von aussen entfernt werden. Die Zwischenschicht 18 muss demzufolge zwar in ausreichendem Masse nachgiebig, jedoch nicht durch den Brennvorgang auflösbar sein.

Der beim Trocknungsvorgang entstandene spalt- ähnliche Zwischenraum zwischen den Keramikkörpern 8 und 9 verkleinert sich während des Brennvorgangs in gewissem Umfang dadurch, dass sich das Bornitrid des Mündungskörpers 9 stärker dehnt als die Kieselsäure des Tragkörpers 8.

Die Giessform gemäss Fig. 8 unterscheidet sich dadurch von der soeben beschriebenen Giessform, dass der Gipskern mehrere voneinander lösbare Kernteile 15, 15a und 15b aufweist. Der Gipskern kann demzufolge, ohne dass das im Rohzustand vorliegende Mundstück mit den Keramikkörpern 9 und 8 nach oben abgezogen werden muss, aus der Giessform entfernt werden; entsprechendes gilt für die Aussenform 14.

Die gegenseitige Zuordnung von aussenliegendem Mündungskörper 9 und innenliegendem Tragkörper 8 vor dem Trocknungsvorgang ist aus Fig. 9 ersichtlich. Die beiden Keramikkörper stützen sich zu diesem Zeitpunkt unmittelbar aneinander ab. Lediglich im Bereich der in Giessrichtung vorn (d.h. in der Zeichnung links) liegenden Stirnfläche 9c des Mündungskörpers 9 ist ein durch die nachgiebige Zwischenschicht 18 ausgefüllter Raum vorhanden.

Da die Zwischenschicht von aussen zugänglich ist, kann sie zu einem geeigneten Zeitpunkt ohne Schwierigkeit entfernt werden.

Das zur Herstellung eines Mundstücks mit aussenliegendem Mündungskörper geeignete Verfahren ist durch folgende wesentliche Verfahrensschritte gekennzeichnet:
Nach dem Einlegen des Mündungskörpers - auf den erforderlichenfalls die bereits erwähnte Zwischenschicht, beispielsweise durch Kleben, aufgebracht ist - und der Gipsbestandteile in die Giessform wird diese mit Si0₂-Schlicker gefüllt. Im Verlaufe des Trocknungsvorgangs bei etwa 70°C schrumpft der innenliegende Tragkörper, wobei sich zwischen diesem und dem Mündungskörper der bereits erwähnte Zwischenraum bildet; die an dem Mündungskörper angebrachte Zwischenschicht stellt sicher, dass zwischen den beiden Keramikkörpern auch in axialer Richtung ein ausreichender Bewegungsspielraum vorhanden ist.

Nach Entfernen des Mundstücks aus der Giessform kann die Zwischenschicht entfernt werden, bevor die beiden beweglich miteinander verbundenen Keramikkörper bei 1100°C gebrannt werden. Nach dem Abkühlen des Mundstücks wird der Zwischenraum zwischen den beiden Keramikkörpern mit der bereits erwähnten glasurartigen Dichtmasse gefüllt, die erst bei höheren Temperaturen teigig-plastisch wird und eine nachgiebige Abdichtung zwischen den beiden Keramikkörpern herstellt.

Die ggf. zum Einsatz kommende Zwischenschicht kann aus demselben Kinststoff bestehen wie die Umhüllung, die bei der Herstellung eines Mundstücks mit innenliegendem Mündungskörper zum Einsatz gelangt. Da die Zwischenschicht bereits vor dem Brennvorgang von aussen entfernt werden kann, können jedoch auch andere Kunststoffe Verwendung finden, die nicht in einen gasförmigen Zustand überführbar sein müssen.

Der mit der Erfindung erzielte Vorteil besteht darin, dass sich durch Angiessen eines Tragkörpers an einen bereits vorgefertigten Mündungskörper aus Bornitrid eine Einheit herstellen lässt, deren Bestandteile über eine formschlüssige Verbindung,unlösbar aneinander befestigt sind. Der fertigungstechnisch bedingte Zwischenraum zwischen den beiden miteinander verhakten Keramikkörpern kann dabei in einfacher Weise mit einer sich bei niedrigen Temperaturen verfestigenden Dichtmasse ausgefüllt werden, bevor das Mundstück der Endbearbeitung unterzogen wird.

## Patentansprüche

1. Aus mehreren Längsabschnitten bestehende Giessdüse zum Zuführen von Metallschmelze, insbesondere Stahlschmelze, in eine Stranggiesskokille mit einen rechteckförmigen Kokillenraum begrenzenden und dort ausschliesslich in Giessrichtung bewegten Kokillenwänden (4; 5), deren im Querschnitt angepasstes Mundstück (1), auf einem Teil seiner Längserstreckung in den Kokillenraum (3) hineinragend, einen hohlen Tragkörper (8) aus amorpher Kieselsäure und, an diesem abgestützt, einen hohlen Mündungskörper (9) aus Bornitrid aufweist, wobei letzterer im Endbereich des Mundstücks bis zu dessen Austrittsöffnung (1") einen Teil der Wandung der Mundstückbohrung und die dort befindliche Stirnfläche bildet, dadurch gekennzeichnet, dass der Mündungskörper (9) und der an diesen angegossene Tragkörper (8), die sich gegenseitig überlappen, unter Einhaltung eines spaltförmigen Zwischenraums (10) über Formschluss unlösbar miteinander in Verbindung stehen und der Zwischenraum zwischen den benachbarten Flächen der beiden Keramikkörper (8, 9) mit einer Dichtmasse (11) ausgefüllt ist, die bei höheren Temperaturen plastische Eigenschaften aufweist.

2. Giessdüse nach Anspruch 1, dadurch gekennzeichnet, dass der im Überlappungsbereich aussenliegende Keramikkörper (8 bzw. 9) mit Einfüllöffnungen (12) für die Dichtmasse (11) ausgestattet ist.

3. Giessdüse nach einem der Ansprüche 1 bis 2, dadurch gekennzeichnet, dass die beiden Keramikkörper (8, 9) über zumindest zwei in axialer Richtung wirksame Absatzflächen (9a, b) unlösbar ineinandergreifen.

4. Giessdüse nach einem der Ansprüche 1 bis 3, dadurch gekennzeichnet, dass die beiden Keramikkörper (8, 9) über eine im Querschnitt halbkreisförmige Verdickung (8"') unlösbar ineinandergreifen.

5. Giessdüse nach einem der Ansprüche 1 bis 4, dadurch gekennzeichnet, dass der in dem Tragkörper (8) gehaltene innenliegende Mündungskörper (9), als Verlängerung axial über diesen hinausragend, auch einen Teil der Aussenfläche (9"') des Mundstücks (1) bildet.

6. Giessdüse nach einem der Ansprüche 1 bis 4, dadurch gekennzeichnet, dass der aussenliegende Mündungskörper (9) den Tragkörper (8) auf dem in Giessrichtung (Pfeil 2) hinteren Teil seiner Längserstreckung umschliesst und, über diesen in axialer Richtung hinausragend, einen Teil der Aussenfläche (9"") des Mundstücks (1) bildet.

7. Verfahren zur Herstellung des Mundstücks einer Giessdüse gemäss einem der Ansprüche 1 bis 6 mit einem hohlen Tragkörper (8) aus amorpher Kieselsäure und einem an diesem abgestützten hohlen Mündungskörper (9) aus Bornitrid, dadurch gekennzeichnet, dass der Tragkörper (8) in der Weise an den vorgefertigten Mündungskörper (9) angegossen wird, dass nach dem sich anschliessenden Trocknungs- und Brennvorgang mit Bildung eines spaltförmigen Zwischenraums (10) zwischen den beiden Keramikkörpern eine unlösbare formschlüssige Verbindung vorliegt, und dass der Zwischenraum mit einer bei höheren Temperaturen plastischen Dichtmasse (11) ausgefüllt wird.

8. Verfahren nach Anspruch 7, dadurch gekennzeichnet, dass der Mündungskörper (9) vor dem Angiessen des aussenliegenden Tragkörpers (8) in dem diesem zugewandten Bereich mit einer nachgiebigen Umhüllung (17) überzogen wird, bei deren Beseitigung, die spätestens während des Brennvorgangs vor sich geht, der Zwischenraum (10) entsteht.

9. Verfahren nach Anspruch 7, dadurch gekennzeichnet, dass der Mündungskörper (9) vor dem Angiessen des innenliegenden Tragkörpers (8) an der diesem zugewandten Stirnfläche (9c) mit einer nachgiebigen Zwischenschicht (18) belegt wird, die spätestens vor dem Brennvorgang entfernt wird.

## Claims

1. A casting nozzle, comprising a number of longitudinal portions, for supplying molten metal, more particularly molten steel, to a continuous casting chill mould having mould walls (4; 5) which bound a rectangular mould space and move therein exclusively in the casting direction and whose mouthpiece (1) of adapted cross-section, extending over a portion of its longitudinal extension into the mould space (3), has a hollow supporting member (8) of amorphous silica and, bearing thereagainst, a hollow mouth member (9) of boron nitride, the latter falling in the end zone of the mouthpiece as far as its outlet aperture (1") a portion of the wall of the mouthpiece bore and the end face present at that place, characterised in that mouth member (9) and the supporting member (8) cast thereon, which overlap one another, are non-releasably and positively interconnected leaving a crack-shaped gap (10), the gap between the adjoining surfaces of the two ceramic bodies (8, 9) being filled with a sealing compound (11) which has plastic properties at higher temperatures.

2. A casting nozzle according to claim 1, characterised in that the ceramic body (8; 9) on the outside in the overlapping zone is formed with filling apertures (12) for the sealing compound (11).

3. A casting nozzle according to one of claims 1 and 2, characterised in that the two ceramic members (8, 9) engage non-releasably in one another via at least two stepped surfaces (9a, b) operating in the axial direction.

4. A casting nozzle according to one of claims 1 to 3, characterised in that the two ceramic members (8, 9) engage non-releasably in one another via a thickened portion (8"') semicircular in cross-section.

5. A casting nozzle according to one of claims 1 to 4, characterised in that the mouth member (9) retained on the inside in the supporting member (8) extends as a prolongation axially therebeyond and also forms a portion of the outer surface (9"') of the mouthpiece (1).

6. A casting nozzle according to one of claims 1 to 4, characterised in that the mouth member (9) disposed on the outside encloses the supporting member (8) over that portion of its longitudinal extent which is at the rear in the direction of casting (arrow 2) and, extending beyond such portion in the axial direction, forms a portion of the outer surface (9"!') of the mouthpiece (1).

7. A process for the production of the mouthpiece of a casting nozzle according to one of claims 1 to 6, having a hollow supporting member (8) of amorphous silica and a hollow boron nitride mouth member (9) bearing thereagainst, characterised in that the supporting member (8) is cast on to the prefabricated mouth member (9) by the presence of a non-releasable positive connection between the two ceramic members after the following drying and firing operation, with the formation of a crack-shaped gap (10), such gap being filled with a sealing compound (11) which is plastic at higher temperatures.

8. A process according to claim 7 characterised in that prior to the casting-on of the outer supporting member (8), the mouth member (9) is coated in the zone adjacent thereto with a yielding envelope (17) whose removal, which takes place at the latest during the firing operation, results in the gap (10).

9. A process according to claim 7 characterised in that prior to the casting-on of the inner supporting member (8) the mouth member (9) is coated at the end face (9c) adjacent thereto with a yielding intermediate layer (18), which is removed at the latest prior to the firing operation.

## Revendications

1. Busette de coulée comportant plusieurs secteurs longitudinaux et permettant l'introduction d'un bain métallique, notamment d'un bain d'acier, dans une lingotière de coulée continue dont les parois (4, 5) délimitent une cavité rectangulaire et se déplacent exclusivement dans la direction de la coulée et dont le bec (1), de section adaptée, qui pénètre sur une partie de sa longueur dans la cavité (3) de la lingotière, comporte un corps de support creux (8) en silice amorphe et, prenant appui sur celui-ci, un corps d'orifice creux (9) en nitrure de bore, ce dernier constituant, dans la zoned'extrémité du bec jusqu'à son orifice de sortie (1"), une partie de la paroi de l'alésage du bec et la surface frontale qui s'y trouve, caractérisé en ce que le corps d'orifice (9) et le corps de support (8) coulé sur celui-ci, qui se superposent l'un à l'autre, sont reliés l'un à l'autre d'une manière indissoluble par adaptation des formes, tout en maintenant un espace intermédiaire (10) en forme de fente, et en ce que l'espace intermédiaire compris entre les surfaces voisines des deux corps céramiques (8, 9) est rempli par une masse (11) qui, aux températures élevées, présente des propriétés plastiques.

2. Busette de coulée selon la revendication 1, caractérisée en ce que le corps céramique (8 ou 9) situé à l'extérieur dans la zone de superposition comporte des ouvertures (12) pour l'introduction de la masse de remplissage (11).

3. Busette de coulée selon l'une des revendications 1 ou 2, caractérisée en ce que les deux corps céramiques (8, 9) s'engagent l'un dans l'autre, d'une manière indissociable, au niveau d'au moins deux surfaces d'appui (9a, 9b) agissant dans le sens axial.

4. Busette de coulée selon l'une des revendications 1 à 3, caractérisée en ce que les deux corps céramiques (8, 9) s'engagent l'un dans l'autre d'une manière indissociable par l'intermédiaire d'une partie épaissie (8"') ayant une section transversale semi-circulaire.

5. Busette de coulée selon l'une des revendications 1 à 4, caractérisée en ce que le corps d'orifice intérieur (9) maintenu dans le corps de support (8) constitue, en prolongeant dans le sens axial et en dépassant celui-ci, une partie de la surface extérieure (9"') du bec (1).

6. Busette de coulée selon l'une des revendications 1 à 4, caractérisée en ce que le corps d'orifice extérieur (9) entoure le corps de support (8) sur la partie de sa longueur qui est en arrière dans le sens de la coulée (flèche 2), et, dépassant celle-ci dans le sens axial, constitue une partie de la surface extérieure (9"") du bec (1).

7. Procédé de fabrication du bec d'une busette de coulée selon l'une des revendications 1 à 6, comportant un corps de support creux (8) en silice amorphe et un corps d'orifice creux (9) en nitrure de bore qui prend appui sur le précédent, caractérisé en ce que le corps de support (8) est coulé sur le corps d'orifice préfabriqué (9) dans des conditions telles qu'après l'opération de séchage et de cuisson qui suit, il y a une liaison indissociable, avec adaptation des formes, entre les deux corps céramiques, avec formation d'un espace intermédiaire (10) en forme de fente, et en ce que l'espace intermédiaire est rempli au moyen d'une masse d'étanchéité (11) qui est plastique aux températures élevées.

8. Procédé selon la revendication 7, caractérisé en ce que le corps d'orifice (9) est, avant la coulée du corps de support (8) dans la zone tournée vers lui, recouvert d'une enveloppe souple (17) dont l'élimination, qui se produit au plus tard pendant la cuisson, dégage l'espace intermédiaire (10).

9. Procédé selon la revendication 7, caractérisé en ce qu'avant la coulée du corps de support intérieur (8), le corps d'orifice (9) est recouvert, sur sa surface frontale (9c) tournée vers le corps de support, par une couche intermédiaire souple (18) qui est éliminée au plus tard avant la cuisson.
